# EUROPÄISCHE PATENTSCHRIFT

(11) **EP 0 871 929 B1**
(45) Veröffentlichungstag und Bekanntmachung des Hinweises auf die Patenterteilung: **24.10.2001**
(21) Anmeldenummer: 96924738.6
(22) Anmeldetag: 15.07.1996
(51) Int. Cl.: G03G 15/20

(54) **EINRICHTUNG ZUM ÜBERWACHEN DES BETRIEBS EINER FIXIERSTATION EINES ELEKTROGRAPHISCHEN DRUCKERS**
DEVICE FOR MONITORING THE OPERATION OF A FIXING STATION OF AN ELECTROGRAPHIC PRINTING DEVICE
DISPOSITIF POUR LE CONTROLE DU FONCTIONNEMENT D'UN POSTE DE FIXAGE D'UN DISPOSITIF D'IMPRESSION ELECTROGRAPHIQUE

(30) Priorität: 25.10.1995 DE 19539697
(43) Veröffentlichungstag der Anmeldung: 21.10.1998
(73) Patentinhaber: Océ Printing Systems GmbH, 85586 Poing (DE)
(72) Erfinder: MENDISCH, Norbert, D-81379 München (DE); HINTLER, Franz, D-83229 Aschau (DE); LÖDERMANN, Gerhard, D-80634 München (DE)
(74) Vertreter: Schaumburg, Thoenes, Thurn Patentanwälte
(86) Internationale Anmeldenummer: DE9601281
(87) Internationale Veröffentlichungsnummer: WO9715870

(56) Entgegenhaltungen:
- EP-A- 0 363 686
- EP-A- 0 583 928
- PATENT ABSTRACTS OF JAPAN vol. 014, no. 201 (P-1041), 24.April 1990 & JP,A,02 042471 (NEC CORP), 13.Februar 1990,
- PATENT ABSTRACTS OF JAPAN vol. 004, no. 053 (M-008), 19.April 1980 & JP,A,55 021334 (TOSHIBA CORP), 15.Februar 1980,
- PATENT ABSTRACTS OF JAPAN vol. 011, no. 291 (P-618), 19.September 1987 & JP,A,62 085268 (FUJI XEROX CO LTD), 18.April 1987,

## Beschreibung

Die Erfindung betrifft eine Einrichtung zum Überwachen des Betriebs einer Fixierstation eines elektrographischen Drukkers, der eine Bahn aus Endlos-Trägermaterial mit einem Farbpartikel enthaltenden Tonerbild bedruckt.

Beim Betrieb einer Fixierstation sind hohe Zuverlässigkeitserfordernisse zu erfüllen, da z.B. eine der in der Fixierstation enthaltenen Fixierrollen bis auf ca. 220°C erhitzt wird und es zu einem Ankleben des durch die Fixierstation geförderten Trägermaterials an der heißen Fixierrolle kommen kann. Die Fixierrollen drehen sich bei hohen Fördergeschwindigkeiten der Bahn sehr schnell. Wird das Ankleben des Trägermaterials an der heißen Fixierrolle nicht bemerkt, so wickelt sich das gerade fixierte Trägermaterial, um die heiße Fixierrolle, wobei auch Trägermaterial, das die Fixierstation bereits passiert hat, wieder entgegen der Förderrichtung in die Fixierstation gezogen werden kann.

Bei Endlos-Trägermaterial, das Falzstellen besitzt, so daß es blattweise von einem Stapel gezogen oder nach dem Bedrucken wieder auf einen Stapel blattweise gefaltet werden kann, ist die Steifigkeit des Trägermaterials entlang der Falzstellen stark herabgesetzt. Gerade an solchen Falzstellen klebt das Trägermaterial beim Fixiervorgang an der heißen Fixierrolle leicht an, wie sich in der Praxis gezeigt hat. Damit sind die Falzstellen oft die Ursache für das Umwickeln der Fixierrolle. Wird das Umwickeln der Fixierrolle nicht frühzeitig bemerkt, so entsteht ein erhöhter Arbeitsaufwand beim Betrieb des Druckers, da der Druck unterbrochen werden muß, das Trägermaterial von der Fixierrolle zu entfernen ist, die erneute Betriebsbereitschaft des Druckers abgewartet und gegebenenfalls der bereits erfolgte Druck wiederholt werden muß.

Die EP-A-0 363 686 beschreibt eine Fixiervorrichtung, bei der das Trägermaterial durch eine Folie hindurch erhitzt wird, welche zusammen mit dem Trägermaterial durch die Fixiervorrichtung läuft. Die Geschwindigkeit der Folie wird von einem Sensor überwacht und bei Unterschreiten eines Grenzwertes wird die Fixiervorrichtung gestoppt.

Die JP-A-2 042 471 beschreibt eine Fixiervorrichtung, an deren Ausgang das Endlos-Trägermaterial zwischen einer Antriebsrolle und einer Mitläuferrolle hindurchgeht. Dreht bei einem Papierstau in der Fixierstation die Mitläuferrolle nicht mehr, wird die Fixierstation gestoppt.

Aus der EP-A-0 583 982 ist ein Kopiergerät bekannt, in dem an verschiedenen Stellen, also beispielsweise auch hinter der Fixierstation, die Geschwindigkeit des Trägermaterials gemessen wird und bei einer Fehlfunktion die Maschine gestoppt wird.

Aufgabe der Erfindung ist es, eine Einrichtung zum Überwachen des Betriebs der Fixierstation zu entwickeln, die es gestattet, das Ankleben des Trägermaterials an der heißen Fixierrolle frühzeitig zu erkennen.

Diese Aufgabe wird durch die Merkmale des Anspruchs 1 gelöst. Vorteilhafte Weiterbildungen sind in den abhängigen Ansprüchen angegeben.

Durch das Abtasten der aus der Fixierstation geförderten Bahn mit Hilfe einer Sensoreinheit kann die Ist-Geschwindigkeit der Bahn hinter der Fixierstation erfaßt werden. In der von der Sensoreinheit erfaßten Ist-Geschwindigkeit sind die durch das Ankleben und ein mögliches selbstständiges Loslösen des Trägermaterials von der heißen Fixierrolle entstehenden Geschwindigkeitsabweichungen enthalten. Wird die Ist-Geschwindigkeit mit Hilfe einer Steuerung, z.B. einer Mikroprozessorsteuerung, mit der vorbestimmten Transportgeschwindigkeit verglichen, so lassen sich diese Abweichungen feststellen. Da ein Anhaften der Bahn an der heißen Fixierrolle nicht völlig zu vermeiden ist, wird erst beim Überschreiten einer bestimmten Geschwindigkeitsabweichung ein Signal über den Betriebszustand erzeugt, das eine Fehlfunktion signalisiert. Ein solches Signal kann z.B. dazu verwendet werden, den Fixiervorgang bzw. den Druckvorgang zu unterbrechen.

Eine Ausführungsform der Erfindung besteht darin, daß die Sensoreinheit ein die Bahn abtastendes Rad enthält, das mit einem Drehgeber verbunden ist, der die Ist-Geschwindigkeit erfaßt. Durch ein mit der Bahn kraftschlüssig in Berührung stehendes Rad, das zweckmäßigerweise einen hohen Reibwert hat, kann die Geschwindigkeit der Bahn mit hoher Genauigkeit abgetastet werden. Mit Hilfe eines Drehgebers wird die Drehbewegung des Rades in ein elektrisches Signal abgebildet, wobei je Umdrehung des Rades durch das Rad selbst oder durch auf diesem angebrachte Geberelemente an einem in der Umgebung des Rades angebrachten Sensor eine vorbestimmte Anzahl elektrischer Signale abgegeben oder erzeugt werden.

Eine Weiterbildung der vorgenannten Ausführungsform besteht darin, daß bei einer faltbaren Bahn das Rad als Flügelrad ausgebildet ist, dessen Flügel durch sich auf einen Stapel faltende Blätter gedreht werden. Durch den Einsatz eines Flügelrades kann das Zusammenfalten der Bahn Blatt für Blatt auf einen Stapel mit geringem technischen Aufwand überwacht werden.

Eine bevorzugte Ausführungsform der Erfindung besteht darin, daß der Drehgeber ein aus magnetischem Material bestehendes Zahnrad enthält, dessen Zähne nacheinander an zwei voneinander beabstandeten magnetischen Sensoren vorbeigeführt werden, deren Ausgangssignale die Ist-Geschwindigkeit abbilden. Die Abbildung der Drehbewegung in elektrische Signale mit Hilfe von magnetischen Sensoren stellt eine einfache und dennoch robuste meßtechnische Lösung dar. Es wird ein Zahnrad verwendet, dessen Zähne als Geberelemente dienen und beim Vorbeiführen am jeweiligen magnetischen Sensor ein Ausgangssignal verursachen. Die Anzahl der Ausgangssignale in einer Zeiteinheit hängt unmittelbar von der Drehgeschwindigkeit des Zahnrades ab, die wiederum durch die Ist-Geschwindigkeit der Bahn vorgegeben wird. Als magnetischer Sensor kann im einfachsten Fall eine Spule verwendet werden.

Ist der Abstand der Sensoren kleiner als der halbe Abstand zweier benachbarter Zähne, so kann mit Hilfe der Ausgangssignale neben der Ist-Geschwindigkeit auf einfache Weise auch eine Umkehr der Forderungsrichtung der Bahn hinter der Fixierstation erkannt werden. Bei diesem Abstand entstehen z. B. an beiden Sensoren in bestimmten Zahnradstellungen gleichzeitig Ausgangssignale durch ein und denselben Zahn. Wird das Zahnrad weitergedreht, so verursacht der betreffende Zahn nur noch an einem ersten der Sensoren ein Ausgangssignal. Der andere Sensor gibt kein Ausgangssignal ab und muß somit in Drehrichtung des Zahnrades hinter dem ersten Sensor angeordnet sein. Bei vorgegebener Anordnung der Sensoren ergibt sich aus den beiden Ausgangssignalen im Umkehrschluß eindeutig die Drehrichtung des Zahnrades. Durch einen Vergleich der zeitlichen Abfolge der beiden Ausgangssignale läßt sich somit die Drehrichtung des Zahnrades bestimmen.

Ein anderes Ausführungsbeispiel der Erfindung besteht darin, daß die Steuerung eine eingangsseitig mit der Sensoreinheit verbundene elektrische Schaltung zum Erzeugen eines Fehlersignals bei Umkehr der Förderrichtung enthält. Kommt es zu einer Umkehr der Förderrichtung, so soll sich die heiße Fixierrolle nicht weiterdrehen, da sich sonst, wie bereits erwähnt, schon fixiertes Trägermaterial um die heiße Fixierrolle wickelt. Es kommt also darauf an, den Fixiervorgang möglichst schnell zu unterbrechen. Um die Drehrichtung des Zahnrades, die sich bei Umkehr der Förderrichtung ändert, schnell zu erfassen, muß der Vergleich der zeitlichen Abfolge der Sensorsignale ebenfalls schnell durchgeführt werden. Durch den Einsatz einer elektrischen Schaltung läßt sich das die Drehrichtungsumkehr signalisierende Fehlersignal schnell erzeugen. Verwendet man die oben beschriebenen magnetischen Sensoren und deren jeweilige Ausgangssignale, so läßt sich die elektrische Schaltung einfach ausführen, indem das Fehlersignal an einem Ausgang eines D-Flipflops erzeugt wird, dessen Takteingang von einem der Ausgangssignale und dessen Signaleingang vom anderen Ausgangsignal angesteuert wird.

Eine solche Schaltung läßt sich mit wenigen zusätzlichen Bauelementen einfach und preiswert realisieren.

Eine bevorzugte Ausführungsform der Erfindung besteht darin, daß die Steuerung bei Abweichung der Ist-Geschwindigkeit von der vorbestimmten Transportgeschwindigkeit um ein vorgegebenes Maß den Betrieb der Fixierstation bzw. des Druckers anhält. Das Anhalten des Betriebs der Fixierstation ermöglicht es, den Schaden durch das Ankleben des Trägermaterials zu begrenzen, da nur ein geringer Teil des Trägermaterials an der heißen Fixierrolle anklebt und dieser Teil z.B. manuell leichter zu beseitigen ist als nach einem mehrfachen Umwikkeln der heißen Fixierrolle mit Trägermaterial.

Eine weitere bevorzugte Ausführungsform besteht darin, daß durch die Steuerung die Ist-Geschwindigkeit innerhalb eines vorbestimmten Zeitfensters gemittelt wird und die gemittelte Ist-Geschwindigkeit zum Vergleich mit der Transportgeschwindigkeit herangezogen wird. Dadurch ist gewährleistet, daß der Fixiervorgang nur unterbrochen wird, wenn das Ankleben des Trägermaterials an der heißen Fixierrolle einen kritischen Wert übersteigt. Ein geringes Ankleben des Trägermaterials an der heißen Fixierrolle läßt sich nicht völlig vermeiden und ist auch ungefährlich, wenn es durch die Spannung des Trägermaterials zu einem selbsttätigen Loslösen desselben von der heißen Fixierrolle kommt. Durch das Mitteln über mehrere durch das Ankleben verschiedene Ist-Geschwindigkeiten vor dem Vergleich mit der vorbestimmten Transportgeschwindigkeit wird der Betrieb der Fixierstation nicht bei jedem geringen Ankleben von Trägermaterial an der heißen Fixierrolle unterbrochen, so daß ein kontinuierlicher Betrieb möglich wird.

Ein Ausführungsbeispiel mit weiteren zweckmäßigen Ausgestaltungen der Erfindung wird im folgenden anhand der Zeichnungen erläutert. Dabei zeigen:
- Fig. 1: eine schematische Darstellung einer Einrichtung zum Überwachen des Betriebs einer Fixierstation,
- Fig. 2: eine Ansicht einer Sensoreinheit zum Abtasten der Bahn,
- Fig. 3: eine Anordnung von Sensoren innerhalb einer Sensorbaugruppe,
- Fig. 4: eine Anordnung von Flügelrädern zum Überwachen des Zusammenfaltens der Bahn, und
- Fig. 5: eine elektrische Schaltung zum Erzeugen eines Fehlersignals aus den Sensorsignalen der Sensoreinheit.

Figur 1 zeigt eine schematische Darstellung einer Einrichtung zum Überwachen des Betriebs einer Fixierstation 10. Die Fixierstation 10 ist Bestandteil eines elektrographischen Druckers, der eine Bahn 12 aus Endlos-Trägermaterial bedruckt. Die Bahn 12 wird mit einer vorbestimmten Transportgeschwindigkeit V_{Soll} durch eine nicht dargestellte Fördereinrichtung der Fixierstation 10 über eine quer zur Transportrichtung angeordnete Umlenkrolle 14 zugeführt.

Die Fixierstation 10 enthält eine beheizte Fixierrolle 16 zum Fixieren eines auf der Bahn befindlichen Tonerbildes. Die Fixierrolle 16 dreht sich in der durch einen Drehrichtungspfeil angegebenen Richtung. Der Fixierrolle 16 ist eine Gegendruckrolle 18 zugeordnet, deren Drehrichtung ebenfalls durch einen Drehrichtungspfeil dargestellt ist. Die Bahn 12 wird beim Fixiervorgang zwischen der Fixierrolle 16 und der unmittelbar an dieser anliegenden Gegendruckrolle 18 geführt. Da die Oberfläche der Fixierrolle 16 eine Temperatur von ca. 220°C hat, wird das Tonerbild in das Trägermaterial der Bahn 12 eingeschmolzen und damit fixiert. Die Fixierrolle 16 und die Gegendruckrolle 18 werden mit Hilfe eines Antriebs 20 angetrieben.

Nach dem Verlassen der Fixierstation 10 passiert die Bahn 12 zwei einander quer zur Förderrichtung gegenüberliegende Führungsrollen 22 und 24 mit einer Ist-Geschwindigkeit V_{Ist}. Die Bahn wird nach dem Fixiervorgang auf einen Stapel 26 zusammengefaltet.

Die Ist-Geschwindigkeit V_{Ist} kann von der vorbestimmten Transportgeschwindigkeit V_{Soll} abweichen, wenn beim Fixiervorgang in der Fixierstation 10 eine Störgröße 28 auftritt. Die Störgröße 28 tritt z.B. dadurch auf, daß die Bahn 12 an der heißen Fixierrolle 16 anklebt. Ist die Steifigkeit der Bahn 12 groß genug, so löst sich die Bahn 12 nach wenigen Millimetern von der Fixierrolle 16 selbständig, und die Störgröße 28 hat einen relativ kleinen Wert. Die Steifigkeit der Bahn 12 ist bei einer faltbaren Bahn 12 in der Umgebung von Falzstellen stark herabgesetzt. Die Störgröße 28 kann beim Fixiervorgang an diesen Stellen sehr große Werte erreichen, da sich die Bahn 12 erst spät von der Fixierrolle 16 löst. Im Extremfall kommt es nicht zum Lösen der Bahn 12 von der Fixierrolle 16, so daß sich die Bahn 12 um die Fixierrolle 16 wickelt. Tritt dieser Fall ein, so beginnt sich der bereits fixierte Stapel 26 wieder zu entfalten. Unter Umkehr der Förderrichtung wird die Bahn 12 vom Stapel 26 in die Fixierstation 10 gezogen.

Zum Feststellen der Ist-Geschwindigkeit V_{Ist} wird hinter der Fixierstation 10 eine die Bahn 12 abtastende Sensoreinheit 30 angebracht, die Sensorsignale 32 und 34 abgibt. Die mechanische Größe der Ist-Geschwindigkeit V_{Ist} wird mit Hilfe der Sensoreinheit 30 in elektrische Signale abgebildet. Der Aufbau der Sensoreinheit 30 wird weiter unten anhand der Figur 2 erläutert.

Die Sensorsignale 32 und 34 werden einer Steuerung 36 zugeführt. Die Steuerung 36 enthält eine Mikroprozessorsteuerung 38 zur Steuerung des Druckers. Die Mikroprozessorsteuerung 38 ist mit einem Ein-/Ausgabegerät 40 verbunden, mit dessen Hilfe Befehle eingegeben werden können und an dem die Mikroprozessorsteuerung 38 Signale über den Betriebszustand des Druckers ausgeben kann. Die Mikroprozessorsteuerung 38 enthält Eingangssignale 42 von weiteren, nicht dargestellten Sensoreinheiten innerhalb des Druckers und hat Ausgänge 44 zur Ansteuerung von nicht dargestellten Stellgliedern innerhalb des Druckers.

Weiterhin enthält die Steuerung 36 eine Schaltung 46 zum Auswerten der Sensorsignale 32 und 34, die ein Fehlersignal 48 sowie ein Geschwindigkeitssignal 50 erzeugt. Das Prinzip der Schaltung 46 wird anhand der Figur 3 weiter unten erläutert. Das Fehlersignal 48 signalisiert eine Umkehr der Förderrichtung der bereits fixierten Bahn 12 und führt zum sofortigen Unterbrechen des Fixiervorgangs. Dazu wird es der Mikroprozessorsteuerung 38 über einen besonderen Eingang zugeführt. Dieser Eingang ist zweckmäßigerweise ein durch den Mikroprozessor vorrangig abgefragter Interrupt-Eingang.

Das Geschwindigkeitssignal 50 wird durch die Mikroprozessorsteuerung 38 mit Hilfe eines Programms ausgewertet. Dabei ist es vorteilhaft, wenn nicht alle Schwankungen im Geschwindigkeitssignal 50 zu einer Reaktion der Mikroprozessorsteuerung 38 führen, sondern über mehrere Geschwindigkeitssignale 50 ein Mittelwert gebildet wird.

Die Mikroprozessorsteuerung 38 reagiert beim Auftreten eines Fehlersignals 48 oder bei zu großen Schwankungen des Geschwindigkeitssignals 50 indem der Antrieb 20 der Fixierstation 10 mit Hilfe eines Unterbrechungssignals 52 abgeschaltet wird.

Figur 2 zeigt eine Ansicht der Sensoreinheit 30 zum Abtasten der Bahn 12. Mit dem Rand der Bahn 12 steht ein Reibrad 60 kraftschlüssig in Berührung, so daß seine Drehgeschwindigkeit unmittelbar mit der Ist-Geschwindigkeit V_{Ist} der Bahn 12 zusammenhängt. Das Reibrad 60 ist durch einen hohen Reibwert an seiner Oberfläche gekennzeichnet, der den Kraftschluß mit der Bahn 12 erhöht. Das Abtasten der Bahn 12 an ihrem Rand gewährleistet, daß das frisch fixierte Tonerbild durch den Abtastvorgang nicht beeinträchtigt wird. Ist die Bahn 12 zusätzlich perforiert, so erhöht sich durch die Perforation der Kraftschluß des Reibrades 60 mit der Bahn 12.

Das Reibrad 60 ist drehbar auf einer Achse 62 gelagert, die an einem ersten Ende eines Halteelementes 64 befestigt ist. Das Halteelement 64 ist an einem Abstandshalter 66, der an einem Rahmen 68 befestigt ist, drehbar gelagert. Durch eine nicht dargestellte Federkraft am anderen Ende des Halteelementes 64 wird der Kraftschluß des Reibrades 60 mit dem Rand der Bahn 12 erhöht. Um den Kraftschluß weiter zu erhöhen, ist am Rahmen 68 eine Führungsrolle 70 quer zur Förderrichtung der Bahn 12 in der Weise angebracht, daß die Führungsrolle 70 gleichzeitig als Gegendruckrolle für das Reibrad 60 dient.

Das Reibrad 60 ist mit einer Hohlwelle 72 drehfest verbunden. Mit der Hohlwelle 72 ist ein magnetfeldbeeinflussendes Zahnrad 74 drehfest verbunden, so daß das Reibrad 60, die Hohlwelle 72 und das Zahnrad 74 eine Einheit bilden. Die Einheit 60, 72, 74 ist drehbar auf der Achse 62 gelagert und hat die Funktion eines Drehgebers, zu dem auch eine Sensorbaugruppe 76 gehört.

Figur 3 zeigt eine Anordnung von Sensoren 80 und 82 innerhalb der Sensorbaugruppe 76. Die Zähne des Zahnrades 74 haben zueinander einen gleichen Zahnabstand a. Die Sensorbaugruppe 76 enthält zwei magnetische Sensoren 80 und 82, die ihr elektrisches Verhalten, z.B. ihren Strom- oder Spannungswert, beim Vorbeidrehen der Zähne des Zahnrades 74 verändern. Als magnetische Sensoren 80 und 82 können z.B. mangnetoresistive Sensoren verwendet werden, die ihren Widerstand unter dem Einfluß eines sich ändernden Magnetfeldes ändern. Die Magnetfeldänderung wird durch die Annäherung eines Zahnes des Zahnrades 74 bewirkt. Beide Sensoren 80 und 82 haben in Drehrichtung des Zahnrades 74 den Sensorabstand b. Die Veränderung der Spannungswerte wird über die Leitungen 84 und 86 in einer Sensorschaltung 88 erfaßt. Die Sensorschaltung 88 verstärkt die Spannungs- oder Stromänderungen und gibt rechteckimpulsförmige Sensorsignale 32 und 34 aus.

Ist der Sensorabstand b kleiner als der halbe Zahnabstand a/2, so kann durch Vergleich der Sensorsignale 32 und 34 die Drehrichtung des Zahnrades 74 bestimmt werden. Das Bestimmen der Drehrichtung soll anhand zweier Zähne 90 und 92 im Zusammenhang mit der Figur 5 weiter unten erläutert werden.

Die Figur 4 zeigt eine Anordnung von Flügelrädern 100 und 102 zum Überwachen des Zusammenfaltens der Bahn 12. Nach dem Fixiervorgang wird die Bahn 12 wie bereits erwähnt auf den Stapel 26 zusammengefaltet. Das Zusammenfalten der Bahn geschieht entlang von Falzstellen, die jeweils ein Blatt des Stapels 26 in Transportrichtung begrenzen, unter Einfluß der Gewichtskraft der Bahn 12. Da die Flügelräder 100 und 102 leicht drehbar gelagert sind und mit der Bahn 12 in der in Figur 4 gezeigten Weise in Eingriff stehen, werden sie durch die Gewichtskraft der sich auf den Stapel 26 zusammenfaltenden Blätter der Bahn 12 in Drehbewegung versetzt. Die Flügelräder 100, 102 sind jeweils mit einer Anordnung aus Hohlwelle 72, Zahnrad 74 und Sensorbaugruppe 76 kombiniert, so daß Sensorsignale 32, 34 entsprechend der Drehbewegung der Flügelräder 100, 102 erzeugt werden können. Ist der Stapel 26 so hoch angewachsen, daß sich mindestens eines der Flügelräder 100 und 102 nicht mehr drehen kann, da eine Drehbewegung durch das oberste Blatt des Blattstapels 26 verhindert wird, so werden die Flügelräder 100 und 102 mit Hilfe einer nicht dargestellten Führung in Richtung der dargestellten vertikalen Pfeile angehoben, bis eine Drehbewegung wieder möglich ist. Kommt es zu der bereits erwähnten Umkehr der Förderrichtung, so drehen sich die Flügelräder 100 und 102 in entgegengesetzter Richtung. In diesem Falle wird der Fixiervorgang durch die Steuerung sofort unterbrochen.

Figur 5 zeigt das Prinzip der Schaltung 46 zum Erzeugen eines Fehlersignals aus den Sensorsignalen 32 und 34. Die Sensorsignale 32 und 34 haben einen rechteckimpulsförmigen Spannungsverlauf, wie der Figur 5 zu entnehmen ist. Dieser Spannungsverlauf resultiert aus den annähernd parallelen Flanken der Zähne des Zahnrades 74 und einer Signalaufbereitung in der Sensorschaltung 88. Zwischen den beiden Sensorsignalen 32 und 34 tritt eine Phasenverschiebung von etwa 90° auf, die aus Sensorabstand b = a/4 resultiert, wobei das Sensorsignal 32 bzw. 34 dem Sensor 80 bzw. 82 zugeordnet ist. Im Impulsverlauf der Sensorsignale 32 und 34 entsprechend Figur 5 wiederholen sich vier Signalzustände A bis D.

Der Signalzustand A entspricht der in Figur 3 dargestellten Stellung des Zahnrades 74. Der Zahn 90 verursacht an beiden Sensoren 80 und 82 eine entsprechende Veränderung der elektrischen Spannung, die sich in einem hohen Spannungswert der Sensorsignale 32 und 34 äußert. Dreht sich das Zahnrad 74 in der in Figur 3 mit Hilfe eines Drehrichtungspfeils angedeuteten Richtung an seinem Umfang um den Wert a/4 weiter, so wird der Sensor 80 nicht mehr durch den Zahn 90 beeinflußt, so daß die Spannung des Sensors 80 einen Ruhewert hat. Damit ist der Zustand B erreicht, in dem das Sensorsignal 32 einen niedrigen und das Sensorsignal 34 einen hohen Spannungswert hat. Nach einer weiteren Drehung des Zahnrades 74 um den Wert a/4 in Umfangsrichtung ergibt sich der Signalzustand C, bei dem beide Sensorsignale 32 und 34 einen niedrigen Spannungswert haben, da keiner der Sensoren 80 und 82 von einem Zahn beeinflußt wird. Nach einer nochmaligen Drehung des Zahnrades 74 um den Wert a/4 ergibt sich der Signalzustand D, bei dem der Sensor 80 vom Zahn 92 beeinflußt wird. Dadurch hat das Sensorsignal 32 einen hohen Spannungswert, der Sensor 82 wird von keinem Zahn beeinflußt, womit das Sensorsignal 34 einen niedrigen Spannungswert hat. Bei weiteren Drehungen des Zahnrades 74 in der in Figur 3 dargestellten Drehrichtung treten die Zustände A bis D erneut in ihrer alphabetischen Reihenfolge auf. Mit anderen Worten läuft das Sensorsignal 32 dem Sensorsignal 34 um 90° voraus.

Die beiden Sensorsignale 32 und 34 werden einem einflankengesteuerten D-Flipflop 80 zugeführt. Das Sensorsignal 32 steuert den Signaleingang 1D des D-Flipflops 80 an. Das Sensorsignal 34 wird dem Takteingang C1 zugeführt. Schaltungstechnische Details, wie z.B. die Beschaltung des Eingangs S zum Setzen des D-Flipflops 80 in einem bestimmten Zustand und des Ausgangs $\overline{\text{Q}}$, sind in der Figur 5 nicht dargestellt, da sie dem Fachmann geläufig sind. Das gilt auch für elektrische Schutzmaßnahmen und eine eventuelle elektrische Verbesserung der Sensorsignale 32 und 34, wie z.B. ein Erhöhen der Flankensteilheit. Über den Rücksetzeingang R kann das D-Flipflop 80 von der Mikroprozessorsteuerung 36 in einen definierten Ausgangszustand gesetzt werden. Der Ausgang Q des D-Flipflops 80 wird direkt durch die Mikroprozessorsteuerung ausgewertet, da an ihm das Fehlersignal 48 anliegt.

Bei einem Spannungsverlauf der Sensorsignale 32 und 34 wie er in Figur 5 dargestellt ist, wird mit jeder steigenden Flanke des Sensorsignals 34 der hohe Spannungswert des Sensorsignals 32 zu diesem Zeitpunkt im D-Flipflop 110 gespeichert und am Ausgang Q ausgegeben, so daß dieser ebenfalls einen hohen Spannungswert hat. Kommt es zu einer Umkehr der Förderrichtung im Fehlerfalle, so läuft das Sensorsignal 32 dem Sensorsignal 34 um 90° nach. Äquivalent ist eine Negation des in Figur 5 dargestellten Sensorsignals 32. Damit wird bei jeder steigenden Flanke des Sensorsignals 34 der bis zum Steigen der Flanke niedrige Spannungswert des Sensorsignals 32 im D-Flipflop 80 gespeichert und an dessen Ausgang Q ausgegeben. Im Fehlerfalle wird demzufolge der Ausgang Q einen niedrigen Spannungswert haben. Der niedrige Spannungswert des Fehlersignals 48 wird von der Mikroprozessorsteuerung 36 als Fehlerfall erkannt, so daß das Unterbrechungssignal 52 zum Unterbrechen des Antriebs 20 der Fixierstation 10 erzeugt wird.

Die Sensorsignale 32 und 34 können der Mikroprozessorsteuerung direkt als Geschwindigkeitssignal 50 zugeführt werden. Um die Mikroprozessorsteuerung 36 jedoch zu entlasten, ist es vorteilhaft, die Schaltung entsprechend der Figur 5 durch ein XOR-Gatter, an dessen einem Eingang das Sensorsignal 32 und an dessen anderem Eingang das Sensorsignal 34 anliegt, zu ergänzen. Am Ausgang des XOR-Gatters entsteht ein einziges Signal, das die Geschwindigkeitsinformationen der Sensorsignale 32 und 34 zusammenfaßt, da es eine doppelt so hohe Frequenz wie eines der Sensorsignale 32 bzw. 34 hat. Das Ausgangssignal des XOR-Gatters wird dann der Mikroprozessorsteuerung als Geschwindigkeitssignal 50 zugeführt.

## Patentansprüche

1. Einrichtung zum Überwachen des Betriebs einer Fixierstation (10) eines elektrographischen Druckers, der eine Bahn (12) aus Endlos-Trägermaterial mit einem Farbpartikel enthaltenden Tonerbild bedruckt,
wobei die Bahn (12) mit vorbestimmter Transportgeschwindigkeit (V_{Soll}) durch die Fixierstation (10) gefördert wird, deren Fixierrollen (16, 18) die Farbpartikel auf der Bahn (12) fixieren,
wobei die aus der Fixierstation (10) geförderte Bahn (12) durch eine Sensoreinheit (30) abgetastet wird, die die Ist-Geschwindigkeit (V_{Ist}) der Bahn (12) erfaßt,
und wobei eine Steuerung (36) die Ist-Geschwindigkeit (V_{Ist}) mit der vorbestimmten Transportgeschwindigkeit (V_{Soll}) vergleicht und abhängig vom Vergleich ein Signal (52) über den Betriebszustand der Fixierstation (10) erzeugt,
**dadurch gekennzeichnet daß** die Seinsoreinheit (30) zusätzlich die Transportrichtung der Bahn erfaßt, die Steuerung (36) diese Transportrichtung mit der vorbestimmten Transportrichtung vergleicht und bei einer Umkehr der Transportrichtung dem Fixierbetrieb unterbricht.

2. Einrichtung nach Anspruch 1, **dadurch gekennzeichnet, daß** die Sensoreinheit (30) ein die Bahn (12) abtastendes Rad (60) enthält, das mit einem Drehgeber (74, 76) verbunden ist, der die Ist-Geschwindigkeit (V_{Ist}) erfaßt.

3. Einrichtung nach Anspruch 2, **dadurch gekennzeichnet, daß** bei einer faltbaren Bahn (12) das Rad als Flügelrad ausgebildet ist, dessen Flügel durch sich auf einen Stapel (26) faltende Blätter gedreht werden.

4. Einrichtung nach Anspruch 2 oder 3, **dadurch gekennzeichnet, daß** der Drehgeber (74, 76) ein aus magnetischem Material bestehendes Zahnrad (74) enthält, dessen Zähne nacheinander an zwei voneinander beabstandeten magnetischen Sensoren vorbeigeführt werden, deren Ausgangssignale (32, 34) die Ist-Geschwindigkeit (V_{Ist}) abbilden.

5. Einrichtung nach Anspruch 4, **dadurch gekennzeichnet, daß** der Abstand der Sensoren kleiner als der halbe Abstand zweier benachbarte Zähne ist.

6. Einrichtung nach einem der vorhergehenden Ansprüche, **dadurch gekennzeichnet, daß** die Steuerung (36) eine eingangsseitig mit der Sensoreinheit (30) verbundene elektrische Schaltung (46) zum Erzeugen eines Fehlersignals (48) bei Umkehr der Förderrichtung enthält.

7. Einrichtung nach Anspruch 6, **dadurch gekennzeichnet, daß** die elektrische Schaltung (46) das Fehlersignal (48) an einem Ausgang (Q) eines D-Flipflops (80) erzeugt, dessen Takteingang (1) von einem der Ausgangssignale (32 bzw. 34) und dessen Signaleingang (15) vom anderen Ausgangssignal (34 bzw. 32) angesteuert wird.

8. Einrichtung nach einem der vorhergehenden Ansprüche, **dadurch gekennzeichnet, daß** die Steuerung (36) bei Abweichung der Ist-Geschwindigkeit (V_{Ist}) von der vorbestimmten Transportgeschwindigkeit (V_{Soll}) um ein vorgegebenes Maß den Betrieb der Fixierstation (10) bzw. des Druckers anhält.

9. Einrichtung nach Anspruch 8, **dadurch gekennzeichnet, daß** durch die Steuerung (36) die Ist-Geschwindigkeit (V_{Ist}) innerhalb eines vorbestimmten Zeitfensters gemittelt wird und die gemittelte Ist-Geschwindigkeit zum Vergleich mit der Transportgeschwindigkeit (V_{Soll}) herangezogen wird.

## Claims

1. Apparatus for monitoring the operation of a fixing station (10) of an electrographic printer, which prints a web (12) of endless support material with a toner image containing ink particles,
wherein the web (12) is fed through the fixing station (10) at a predetermined transport speed (V_{Soll}), the fixing station fixing rollers (16, 18) fixing the ink particles on the web (12),
wherein the web (12) fed from the fixing station (10) is scanned by a sensor unit (30) which detects the actual speed (V_{Ist}) of the web (12),
and wherein a control means (36) compares the actual speed (V_{Ist}) with the predetermined transport speed (V_{Soll}) and, in dependence on the comparison, generates a signal (52) concerning the state of operation of the fixing station (10),
**characterised in that** the sensor unit (30) additionally detects the web transport direction, the control means (36) compares this transport direction with the predetermined transport direction and interrupts the fixing operation on a reversal of the transport direction.

2. Apparatus according to claim 1, **characterised in that** the sensor unit (30) contains a wheel (60) which scans the web (12) and which is connected to a selsyn (74, 76) which detects the actual speed (V_{Ist}).

3. Apparatus according to claim 2, **characterised in that** in the case of a foldable web (12) the wheel is constructed as a bladed wheel, the blades of which are rotated by pages folding on to a stack (26).

4. Apparatus according to claim 2 or 3,
**characterised in that** the selsyn (74, 76) contains a gearwheel (74) consisting of magnetic material, the gearwheel teeth successively passing two spaced-apart magnetic sensors whose output signals (32, 34) depict the actual speed (V_{Ist}).

5. Apparatus according to claim 4, **characterised in that** the distance between the sensors is less than half the distance between two adjacent teeth.

6. Apparatus according to any one of the preceding claims, **characterised in that** the control means (36) contains an electrical circuit (46) connected on the input side to the sensor unit (30) so as to generate an error signal (48) on reversal of the direction of transport.

7. Apparatus according to claim 6, **characterised in that** the electrical circuit (46) generates the error signal (48) at an output (Q) of a D flipflop (80), the clock input (1) of which is actuated by one of the output signals (32 or 34) and the signal input (15) of which is actuated by the other output signal (34 or 32).

8. Apparatus according to any one of the preceding claims, **characterised in that** the control means (36) stops the operation of the fixing station (10) or of the printer in the event of the actual speed (V_{Ist}) deviating from the predetermined transport speed (V_{Soll}) by a predetermined amount.

9. Apparatus according to claim 8, **characterised in that** by means of the control (36) the actual speed (V_{Ist}) is averaged within a predetermined time window and the average actual speed is used for comparison with the transport speed (V_{Soll}).

## Revendications

1. Dispositif pour contrôler le fonctionnement d'une station de fixage (10) d'un appareil d'impression électrographique qui imprime une bande (12) de matière de support sans fin comportant une image formée par du toner et comportant des particules de couleur, dans lequel :
la bande (12) traverse, à une vitesse de défilement prédéterminée (V_{consigne}), la station de fixage (10) dont les rouleaux de fixage (16, 18) fixent les particules de couleur sur la bande (12),
la bande (12) sortant de la station de fixage (10) est détectée par une unité de capteur (30) qui mesure la vitesse réelle (V_{réelle}) de la bande (12),
et une unité de commande (36) compare la vitesse réelle (V_{réelle}) avec la vitesse de défilement prédéterminée (V_{consigne}) et, en fonction de cette comparaison, génère un signal (52) représentatif de l'état de fonctionnement de la station de fixage (10),
**caractérisé en ce que** l'unité de capteur (30) détecte en plus le sens de défilement de la bande, **en ce que** l'unité de commande (36) compare ce sens de défilement avec le sens de défilement prédéterminé, et arrête l'opération de fixage lorsque le sens de défilement est inversé.

2. Dispositif selon la revendication 1,
**caractérisé en ce que** l'unité de capteur (30) comporte une roue (60) de détection de la bande (12), qui est reliée à un codeur (74, 76) qui mesure la vitesse réelle (V_{réelle}).

3. Dispositif selon la revendication 2,
**caractérisé en ce que**, dans le cas d'une bande (12) pliable, la roue se présente sous la forme d'une roue à ailettes dont les ailettes sont entraînées en rotation par des feuilles se pliant sur une pile (26).

4. Dispositif selon la revendication 2 ou 3, **caractérisé en ce que** le codeur (74, 76) comporte une roue dentée (74) fabriquée à partir d'un matériau magnétique, dont les dents passent successivement devant deux capteurs magnétiques, agencés à distance l'un de l'autre, dont le signal de sortie (32, 34) est représentatif de la vitesse réelle (V_{réelle}).

5. Dispositif selon la revendication 4,
**caractérisé en ce que** la distance séparant les capteurs est inférieure à la moitié de la distance séparant deux dents adjacentes.

6. Dispositif selon l'une des revendications précédentes, **caractérisé en ce que** l'unité de commande (36) comporte un circuit électrique (46), dont l'entrée est reliée à l'unité de capteur (30), pour générer un signal d'erreur (48) lorsque le sens de défilement est inversé.

7. Dispositif selon la revendication 6,
**caractérisé en ce que** le circuit électrique (46) génère le signal d'erreur (48) en sortie (Q) d'une bascule D (80) dont l'entrée d'horloge (1) est pilotée par l'un des signaux de sortie (32 ou 34) et dont l'entrée de signal (15) est pilotée par l'autre signal de sortie (34 ou 32).

8. Dispositif selon l'une des revendications précédentes, **caractérisé en ce que** l'unité de commande (36) arrête le fonctionnement de la station de fixage (10) ou de l'appareil d'impression lorsque l'écart entre la vitesse réelle (V_{réelle}) et la vitesse de défilement prédéterminée (V_{consigne}) est égal à une valeur prédéterminée.

9. Dispositif selon la revendication 8,
**caractérisé en ce que** l'unité de commande (36) calcule la vitesse réelle (V_{réelle}) moyenne à l'intérieur d'une fenêtre temporelle prédéterminée, et **en ce que** cette vitesse réelle (V_{réelle}) moyenne est comparée à la vitesse de défilement prédéterminée (V_{consigne}).
